# FASCICULE DE BREVET EUROPEEN

(11) **EP 1 290 380 B1**
(45) Date de publication et mention de la délivrance du brevet: **02.11.2005**
(21) Numéro de dépôt: 01937884.3
(22) Date de dépôt: 17.05.2001
(51) Int. Cl.: F24H 1/22, F24H 1/10

(54) **UNITE DE CHAUFFAGE DE FLUIDE CALOPORTEUR POUR INSTALLATION DE CHAUFFAGE CENTRAL**
HEIZEINHEIT FÜR WÄRMETRANSPORTFLÜSSIGKEIT FÜR EINE ZENTRALHEIZUNGSANLAGE
HEATING UNIT FOR HEAT-CONVEYING MEDIUM FOR CENTRAL HEATING INSTALLATION

(30) Priorité: 09.06.2000 BE 200000374
(43) Date de publication de la demande: 12.03.2003
(73) Titulaire: DOCLO, Ernest, 6200 Chatelet (FR)
(72) Inventeur: DOCLO, Ernest, 6200 Chatelet (FR)
(74) Mandataire: Quintelier, Claude
(86) Numéro de dépôt international: PCT/BE2001/000087
(87) Numéro de publication internationale: WO 2001/094860

(56) Documents cités:
- FR-A- 990 616
- US-A- 3 968 346
- US-A- 4 469 935

## Description

L'invention concerne une unité de chauffage de fluide caloporteur pour installation de chauffage central.

De manière générale, une installation de chauffage central comprend un circuit de canalisations dans lequel sont branchés un ou plusieurs radiateurs ou convecteurs, au moins un dispositif d'expansion et au moins un poste de chauffage apte à chauffer le fluide caloporteur que l'on fait circuler dans le circuit. Des postes de chauffage pour une installation de chauffage central sont dejà connus dans l'état de la technique, par example dans les documents FR-A-990 616, US-A- 3 968 346 et US-A-4 469 935.

Le poste de chauffage de l'installation peut notamment être une chaudière au charbon, au gaz ou au mazout, et il existe également des postes de chauffage électriques.

Le but de la présente invention est de réaliser une installation de chauffage central dans laquelle le poste de chauffage consiste en une ou plusieurs unités de chauffage électriques de structure simple et compacte, et permettant un fonctionnement efficace et souple de l'installation.

La présente invention a pour objet une unité de chauffage de fluide caloporteur de chauffage central. Cette unité de chauffage consiste en un réservoir comportant une paroi extérieure tubulaire, une première paroi d'extrémité et une seconde paroi d'extrémité, ces parois délimitant un espace en substance cylindrique. Une première cloison intérieure tubulaire et une seconde cloison intérieure tubulaire, en substance concentriques avec la paroi extérieure tubulaire, sont montées dans le réservoir, la seconde cloison intérieure ayant un diamètre plus petit que celui de la première cloison tubulaire. Un premier espace annulaire est situé entre la paroi extérieure tubulaire et la première cloison intérieure; un second espace annulaire est situé entre la première cloison intérieure et la seconde cloison intérieure; un canal central est situé à l'intérieur de la seconde cloison intérieure. Le second espace annulaire est en communication avec le canal central à proximité de la première paroi d'extrémité et en communication avec le premier espace annulaire à proximité de la seconde paroi d'extrémité. Le réservoir est muni d'un orifice d'entrée débouchant dans le premier espace annulaire à proximité de la première paroi d'extrémité et d'un orifice de sortie, dans la seconde paroi d'extrémité, débouchant du canal central. Au moins un thermoptongeur électrique est monté dans le canal central. Au moins une sonde thermostatique est montée dans le réservoir.

Les éléments constitutifs de l'unité de chauffage sont de préférence faits en métal.

En particulier, la paroi extérieure tubulaire, les première et seconde parois d'extrémité et la première cloison intérieure peuvent notamment être faites en acier.

La seconde cloison intérieure peut également être faite en acier. Suivant une autre forme d'exécution, cette seconde cloison intérieure est faite en cuivre.

Suivant une forme d'exécution préférée, l'unité de chauffage comporte, dans ledit second espace annulaire, des éléments de transfert de chaleur solidaires de ladite seconde cloison extérieure.

Ces éléments de transfert de chaleur peuvent notamment consister en deux anneaux espacés l'un de l'autre, solidaires de ladite seconde cloison intérieure et disposés perpendiculairement à l'axe de celle-ci, ces deux anneaux étant percés de plusieurs trous et étant raccordés entre eux au moyen de plusieurs barres métalliques espacées l'une de l'autre.

De manière à présenter une grande surface de contact avec le fluide caloporteur qui les entoure, ces barres métalliques présentent avantageusement une surface extérieure nervurée. Pour la même raison, ces barres métalliques peuvent également porter des ailettes.

Lesdits éléments de transfert de chaleur sont réalisés en un matériau ayant une bonne conductibilité. Les deux anneaux entre lesquels sont montés les barres métalliques peuvent être faits en acier, mais ils sont avantageusement faits en cuivre. Les barres métalliques elles-mêmes sont de préférence faites en cuivre.

Comme déjà mentionné plus haut, au moins une sonde thermostatique est montée dans le réservoir. Pour assurer une plus grande sécurité de fonctionnement, il peut être souhaitable que deux sondes thermostatiques soient montées dans le réservoir.

Suivant une forme d'exécution particulière, cette sonde ou ces sondes thermostatiques sont montées dans le second espace annulaire.

Suivant une forme d'exécution préférée, le premier espace annulaire est mis en communication avec le second espace annulaire grâce à plusieurs ouvertures réparties sur le pourtour de ladite première cloison intérieure, à proximité de la seconde paroi d'extrémité.

L'expression "à proximité de la seconde paroi d'éxtrémité" signifie ici que la distance entre ces ouvertures et la seconde paroi d'extrémité est nettement plus petite (par exemple, au moins quatre fois plus petite) que la distance de ces ouvertures et la première paroi d'extrémité.

De manière avantageuse, un anneau peut être monté dans le premier espace annulaire, entre la paroi extérieure tubulaire et la première cloison intérieure. Cet anneau qui (dans le sens axial) est percé de plusieurs trous répartis le long de son pourtour, est situé à un niveau intermédiaire entre l'orifice d'entrée du réservoir et les ouvertures qui sont ménagées dans ladite première cloison intermédiaire.

La mise en communication du second espace annulaire avec le canal central, est avantageusement assurée par le fait qu'un espacé est ménagé entre la seconde cloison intérieure et la première paroi d'extrémité.

Suivant une forme d'exécution particulière, l'orifice d'entrée du réservoir est ménagé dans la paroi extérieure tubulaire, à proximité de la première paroi d'extrémité. Cet orifice débouche ainsi radialement dans le premier espace annulaire.

Le réservoir est de préférence muni de moyens permettant de le fixer sur un support.

Suivant une forme d'exécution avantageuse, deux thermoplongeurs électriques sont montés dans le canal central de l'unité de chauffage.

Lors du fonctionnement de l'installation de chauffage central dans laquelle est branchée l'unité de chauffage, un seul de ces thermoplongeurs ou les deux thermoplongeurs peuvent être mis en fonctionnement, suivant les circonstances et les besoins.

La présente invention a également pour objet une installation de chauffage central à fluide caloporteur, comportant un circuit de canalisations dans lequel sont branchés un ou plusieurs radiateurs ou convecteurs, au moins une pompe de circulation, au moins un dispositif d'expansion et au moins une unité de chauffage, cette installation comportant au moins un thermostat d'ambiance. Dans le circuit de cette installation est branchée au moins une unité de chauffage suivant l'invention, l'installation comportant, en outre, un poste de commande automatisé apte à recevoir les signaux du ou des thermostats d'ambiance et de la ou des sondes thermostatiques de la ou des unités de chauffage, et à commander la mise en fonctionnement et l'arrêt de fonctionnement de la ou des pompes de circulation et du ou des thermoplongeurs de la ou des unités de chauffage.

L'installation de chauffage suivant l'invention peut éventuellement comprendre deux ou plusieurs unités de chauffage suivant l'invention, ces unités de chauffage étant alors branchées en parallèle dans le circuit.

Le fluide caloporteur qui circule dans l'installation est de préférence de l'huile et, plus particulièrement une huile minérale spécialement conçue pour le transfert de calories.

La ou les unités de chauffage branchées dans le circuit sont de préférence aptes à chauffer le fluide caloporteur à une température supérieure à 100°C.

L'installation peut notamment être réglée de telle manière que la température du fluide caloporteur (en particulier, l'huile) soit limitée à une température comprise entre 105° et 110°C, à la sortie de la ou des unités de chauffage.

D'autres particularités et avantages de l'invention ressortiront de la description d'une unité de chauffage suivant l'invention, donnée à titre d'exemple non limitatif, référence étant faite aux dessins annexés, dans lesquels :
la Fig. 1 est une vue en coupe axiale de l'unité de chauffage;
la Fig. 2 est une coupe transversale de l'unité de chauffage suivant la ligne II-II de la Fig. 1; et
la Fig. 3 est une coupe transversale de l'unité de chauffage suivant la ligne III-III de la Fig. 1.

L'unité de chauffage consiste en un réservoir comportant une paroi extérieure tubulaire 1, une première paroi d'extrémité 2 et une seconde paroi d'extrémité 3.

Une première cloison intérieure tubulaire 4, concentrique avec la paroi extérieure 1, est montée dans le réservoir. Une seconde cloison intérieure tubulaire 5, également concentrique avec la paroi extérieure 1, est montée à l'intérieur de la première cloison 4.

Un premier espace annulaire 6 est ainsi situé entre la paroi extérieure 1 et la première cloison intérieure 4 et un second espace 4 et la seconde cloison intérieure 5. Un canal central 8 est situé à l'intérieur de la seconde cloison intérieure tubulaire 5.

On remarquera que la première paroi d'extrémité 2 est en fait formée, pour l'essentiel, par un anneau 9 soudé entre les éléments tubulaires qui forment respectivement la paroi extérieure 1 et la première cloison intérieure 4 et par un anneau 10 soudé entre les éléments tubulaires qui forment respectivement la première cloison intérieure 4 et la seconde cloison intérieure 5.

De manière analogue, la seconde paroi d'extrémité est formée, pour l'essentiel, par un anneau 11 soudé entre les éléments tubulaires qui forment respectivement la paroi extérieure 1 et la première cloison intérieure 4 et par un anneau 12 soudé entre les éléments tubulaires qui forment respectivement la première cloison 4 et la seconde cloison intérieure 5.

Le réservoir est muni d'un orifice d'entrée qui consiste en une tubulure 13 soudée à la paroi extérieure 1 et débouchant dans le premier espace annulaire 6, à proximité de la première paroi d'extrémité 2.

Le réservoir est également muni d'un orifice de sortie qui débouche du canal central 8 et qui consiste en une tubulure 14 soudée dans l'anneau 12 (qui est un élément constitutif de la seconde paroi d'extrémité 3).

La seconde cloison intérieure 5 porte extérieurement trois anneaux 15,16, 17, dont le diamètre extérieure est égal (ou légèrement inférieur) au diamètre intérieur de la première cloison intérieure 4. L'anneau 15, qui est situé le plus près de la seconde paroi d'extrémité 3, est relié à l'anneau 12 par deux doigts-de-gant 18. Deux sondes thermostatiques 19 passant par des orifices ménagés à cet effet dans l'anneau 12, et par lesdits doigts-de-gant 18, sont montées dans le second espace annulaire 7. Les connecteurs et fils électriques qui permettent de raccorder ces sondes thermostatiques 19 à un poste de commande ne sont pas représentés.

Les deux autres anneaux 16 et 17 sont espacés l'un de l'autre et reliés entre eux au moyen de douze barres de cuivre 20 régulièrement espacées l'une de l'autre. Les anneaux 16 et 17 sont chacun percés de douze trous 21 qui sont angulairement décalés par rapport aux barres 20, comme on peut le voir à la Fig. 3.

Douze trous 22 sont ménagés dans la première cloison intérieure 4, à proximité de la seconde paroi d'extrémité 3. Ces trous 22 qui sont régulièrement répartis sur le pourtour de la première cloison intérieure tubulaire 4, mettent en communication le premier espace annulaire 6 avec le second espace annulaire 7.

Un anneau 23 percé de huit trous 24 est monté entre la paroi extérieure 1 et la première cloison intérieure 4, à un niveau intermédiaire entre la tubulure d'entrée 13 et les trous 22 qui sont ménagés dans la première cloison intérieure 4. Lors du fonctionnement de l'unité de chauffage, cet anneau 23 percé de trous 24 régularise le flux de fluide caloporteur qui entre par la tubulure 13 et qui monte vers les trous 22.

On notera qu'un espace est ménagé entre la seconde cloison intérieure 5 et la première paroi d'extrémité 2, ce qui met le second espace annulaire 7 en communication avec le canal central 8.

Deux thermoplongeurs électriques 25 sont situés dans le canal central 8. Ces thermoplongeurs 25 sont fixés dans une embase 26 qui est vissée dans l'anneau 10, un pont 27 assurant l'étanchéité du montage.

Des connecteurs 28 permettent de raccorder les thermoplongeurs 25 à des câbles d'alimentation électrique.

Des épaulements 29, 30 sont destinés à la fixation de l'unité de chauffage sur un support approprié.

Lors du fonctionnement de l'unité de chauffage, un thermo-plongueur 25 ou les deux thermoplongeurs 25 sont mis en fonctionnement. Pendant ce temps, le fluide caloporteur circule dans l'unité de chauffage en entrant par l'entrée 13, en remontant dans le premier espace annulaire 6, en pénétrant par les trous 22 dans le second espace annulaire 7, en descendant dans le second espace annulaire 7 et en remontant dans le canal central 8 jusqu'à la sortie 14.

Lors de sa traversée du canal central 8, le fluide caloporteur est en contact direct avec des thermoplongeurs 25 qui le portent à la température souhaitée. Toutefois, grâce à la conductibilité thermique des cloisons intérieures 4 et 5, le fluide caloporteur est déjà préchauffé au cours de son passage dans le premier espace annulaire 6 et ensuite surtout au cours de son passage dans le second espace annulaire 7 dans lequel il entre en contact non seulement avec la seconde cloison intermédiaire 5 mais également avec les éléments de transfert de chaleur 16, 17 et 20.

Une unité de chauffage telle que décrite est destinée à être branchée dans le circuit de canalisations d'une installation de chauffage central. Dans le circuit de canalisations d'une telle installation sont généralement branchés plusieurs radiateurs, au moins une unité de chauffage, au moins une pompe de circulation et au moins un dispositif d'expansion. L'installation comprend, en outre, au moins un thermostat d'ambiance et un poste de commande automatisé apte à recevoir les signaux du ou des thermostats d'ambiance et des sondes thermostatiques de l'unité de chauffage (ou des unités de chauffage), et à commander la mise en fonctionnement et l'arrêt de fonctionnement de la pompe de circulation (ou des pompes de circulation) et du ou des thermoplongeurs de l'unité de chauffage (ou des unités de chauffage).

La capacité de chauffage d'une unité de chauffage dépend évidemment de la puissance du ou des thermoplongeurs montés dans l'unité. Le choix de thermoplongeurs de puissance appropriés permet de répondre à une capacité de chauffage souhaitée.

Il peut être souhaitable de brancher deux ou plusieurs unités de chauffage, en parallèle, dans le circuit d'une installation de chauffage central. Il est en outre avantageux que deux thermoplongeurs soient montés dans chaque unité de chauffage.

Le poste de commande de l'installation peut alors être programmé pour que, en fonction du besoin de chauffage, un ou deux thermoplongeurs d'une ou plusieurs unités de chauffage soient mis en fonctionnement Le poste de commande est également programmé pour que la ou les unités de chauffage ne puissent fonctionner que lorsque la ou les pompes de circulation fonctionnent.

Les unités de chauffage suivant l'invention sont très peu encombrantes, sont de construction très simple, et permettent une grande souplesse de fonctionnement de l'installation dans laquelle elles sont branchées.

Le fluide caloporteur qu'on fait circuler dans l'installation est de préférence de l'huile minérale pour transfert de calories. Ceci permet notamment de chauffer le fluide caloporteur à une température supérieure à 100°C, et cela reste possible, sans problème, même à haute altitude, dans les régions montagneuses.

Une unité de chauffage suivant l'invention est un appareil compact qui contient seulement un faible volume de fluide caloporteur et qui, de ce fait, a une faible inertie thermique.

Si les radiateurs ou convecteurs montés dans l'installation sont du type à grande surface de rayonnement et faible volume interne, l'installation dans son ensemble aura une faible inertie thermique, ce qui constitue un réel avantage.

## Revendications

1. Unité de chauffage de fluide caloporteur pour installation de chauffage central,
consistant en un réservoir comportant une paroi extérieure tubulaire (1), une première paroi d'extrémité (2) et une seconde paroi d'extrémité (3), ces parois (1, 2, 3) délimitant un espace en substance cylindrique, une première cloison intérieure tubulaire (4) et une seconde cloison intérieure tubulaire (5), en substance concentriques avec la paroi extérieure tubulaire (1) étant montées dans le réservoir, la seconde cloison intérieure (5) ayant un diamètre plus petit que celui de la première cloison intérieure (4), un premier espace annulaire (5) étant situé entre la paroi extérieure tubulaire (1) et la première cloison intérieure (4), un second espace annulaire (7) étant situé entre la première cloison intérieure (4) et la seconde cloison intérieure (5), un canal central (8) étant situé à l'intérieur de la seconde cloison intérieure (5), le second espace annulaire (7) étant en communication avec le canal central (8) à proximité de la première paroi d'extrémité (2) et en communication avec le premier espace annulaire (6) à proximité de la seconde paroi d'extrémité (3), le réservoir étant muni d'un orifice d'entrée (13) débouchant dans le premier espace annulaire (6) à proximité de la première paroi d'extrémité (2), et d'un orifice (14), dans la seconde paroi d'extrémité (3), débouchant du canal central (8), au moins un thermo-plongeur électrique (25) étant monté dans le canal central (8), au moins une sonde thermostatique (19) étant montée dans le réservoir.

2. Unité de chauffage suivant la revendication 1, **caractérisée en ce que** la paroi extérieure tubulaire (1), les première et seconde parois d'extrémité (2, 3) et la première cloison intérieure (4) sont faites en acier.

3. Unité de chauffage suivant l'une quelconque des revendications précédentes, **caractérisée en ce que** la seconde cloison (5) intérieure est faite en acier.

4. Unité de chauffage suivant l'une quelconque des revendications 1 et 2, **caractérisée en ce que** la seconde cloison intérieure (5) est faite en cuivre.

5. Unité de chauffage suivant l'une quelconque des revendications précédentes, **caractérisée en ce qu'**elle comporte des éléments de transfert de chaleur situés dans ledit second espace annulaire (7) et solidaires de ladite seconde cloison intérieure (5).

6. Unité de chauffage suivant la revendication 5, **caractérisée en ce que** lesdits éléments de transfert de chaleur consistent en deux anneaux (16, 17) espacés l'un de l'autre, solidaires de ladite seconde cloison intérieure (5) et disposés perpendiculairement à l'axe de celle-ci, ces deux anneaux (16, 17) étant percés de plusieurs trous (21) et étant raccordés entre eux au moyen de plusieurs barres métalliques (20), espacées l'une de l'autre.

7. Unité de chauffage suivant la revendication 6, **caractérisée en ce que** lesdites barres métalliques (20) présentent une surface extérieure nervurée.

8. Unité de chauffage suivant l'une quelconque des revendications 6 et 7, **caractérisée en ce que** lesdits deux anneaux (16, 17) solidaires de la seconde cloison intérieure (5) sont faits en acier.

9. Unité de chauffage suivant l'une quelconque des revendications 6 et 7, **caractérisée en ce que** lesdits deux anneaux (16, 17) solidaires de la seconde cloison intérieure (5) sont faits en cuivre.

10. Unité de chauffage suivant l'une quelconque des revendications 6 à 9, **caractérisée en ce que** lesdites barres métalliques (20) sont faites en cuivre.

11. Unité de chauffage suivant l'une quelconque des revendications précédentes, **caractérisée en ce qu'**elle comprend au moins une sonde thermostatique (19) montée dans ledit second espace annulaire (7).

12. Unité de chauffage suivant l'une quelconque des revendications précédentes, **caractérisée en ce que** plusieurs ouvertures (22) réparties sur le pourtour de ladite première cloison intérieure (4), à proximité de la seconde paroi d'extrémité (3), mettent en communication le premier espace annulaire (6) et le second espace annulaire (7).

13. Unité de chauffage suivant la revendication 12, **caractérisée en ce que**, perpendiculairement à l'axe du réservoir, un anneau (23) est monté entre la paroi extérieure tubulaire (1) et ladite première cloison intérieure (4), cet anneau (23), percé de plusieurs trous (24) répartis le long de son pourtour, étant situé à un niveau intermédiaire entre l'orifice d'entrée (13) du réservoir et les ouvertures (22) qui sont ménagées dans ladite première cloison intérieure (4).

14. Unité de chauffage suivant l'une quelconque des revendications précédentes, **caractérisée en ce qu'**un espace est ménagé entre ladite seconde cloison intérieure (5) et la première paroi d'extrémité (2), mettant ainsi en communication le second espace annulaire (7) et le canal central (8).

15. Unité de chauffage suivant l'une quelconque des revendications précédentes, **caractérisée en ce que** ledit orifice d'entrée (13) du réservoir est ménagé dans la paroi extérieure tubulaire (1).

16. Unité de chauffage suivant l'une quelconque des revendications précédentes, **caractérisée en ce que** le réservoir est muni de moyens (29, 30) permettant de le fixer sur un support.

17. Unité de chauffage suivant l'une quelconque des revendications précédentes, **caractérisée en ce que** deux thermoplongeurs électriques (25) sont montés dans ledit canal central (8).

18. Installation de chauffage central à fluide caloporteur, comportant un circuit de canalisations dans lequel sont branchés un ou plusieurs radiateurs ou convecteurs, au moins une pompe de circulation, au moins un dispositif d'expansion et au moins une unité de chauffage, l'installation comportant au moins un thermostat d'ambiance,
**caractérisée en ce qu'**au moins une unité de chauffage suivant l'une quelconque des revendications précédentes est branchée dans ledit circuit, l'installation comportant un poste de commande automatisé apte à recevoir les signaux du ou des thermostats d'ambiance et de la ou des sondes thermostatiques (19) de la ou des unités de chauffage et à commander la mise en fonctionnement et l'arrêt de fonctionnement de la ou des pompes de circulation et du ou des thermoplongeurs de la ou des unités de chauffage.

19. Installation de chauffage central suivant la revendication 18, **caractérisée en ce que** deux ou plusieurs unités de chauffage suivant l'une quelconque des revendications 1 à 17 sont branchées en parallèle dans ledit circuit.

20. Installation de chauffage central suivant l'une quelconque des revendications 18 et 19, **caractérisée en ce que** le fluide caloporteur est de l'huile.

21. Installation de chauffage central suivant la revendication 20, **caractérisée en ce que** la ou les unités de chauffage sont aptes à chauffer le fluide caloporteur à une température supérieure à 100°C.

## Patentansprüche

1. Heizeinheit für Wärmetransportflüssigkeit für eine Zentralheizungsanlage,
bestehend aus einem Behälter, umfassend eine röhrenförmige Außenwand (1), eine erste Endwand (2) und eine zweite Endwand (3), wobei diese Wände (1, 2, 3) einen im wesentlichen zylindrischen Raum begrenzen, eine erste röhrenförmige Innenwand (4) und eine zweite röhrenförmige Innenwand (5), die mit der röhrenförmigen Außenwand (1) im wesentlichen konzentrisch im Behälter eingebaut sind, wobei die zweite Innenwand (5) einen Durchmesser hat, der kleiner ist als der der ersten Innenwand (4), ein erster Ringraum (5) zwischen der röhrenförmigen Außenwand (1) und der der ersten Innenwand (4) angeordnet ist, ein zweiter Ringraum (7) zwischen der ersten Innenwand (4) und der zweiten Innenwand (5) angeordnet ist, ein zentraler Kanal (8) innerhalb der zweiten Innenwand (5) angeordnet ist, der zweite Ringraum (7) in der Nähe der ersten Endwand (2) mit dem zentralen Kanal (8) verbunden ist und in der Nähe der zweiten Endwand (3) mit dem ersten Ringraum (6) verbunden ist, der Behälter mit einer Einlaßöffnung (13) versehen ist, die in der Nähe der ersten Endwand (2) in den ersten Ringraum (6) einmündet, und mit einer Öffnung (14), in der zweiten Endwand (3), die vom zentralen Kanal (8) einmündet, mindestens ein elektrischer Tauchsieder (25) im zentralen Kanal (8) angeordnet ist, mindestens eine thermostatische Sonde (19) im Behälter angeordnet ist.

2. Heizeinheit nach Anspruch 1, **dadurch gekennzeichnet, daß** die röhrenförmige Außenwand (1), die erste und zweite Endwand (2, 3) und die erste Innenwand (4) aus Stahl bestehen.

3. Heizeinheit nach einem der obigen Ansprüche, **dadurch gekennzeichnet, daß** die zweite Innenwand (5) aus Stahl besteht.

4. Heizeinheit nach einem der Ansprüche 1 und 2, **dadurch gekennzeichnet, daß** die zweite Innenwand (5) aus Kupfer besteht.

5. Heizeinheit nach einem der obigen Ansprüche, **dadurch gekennzeichnet, daß** sie Wärmeübertragungselemente umfaßt, die im zweiten Ringraum (7) angeordnet sind und mit der zweiten Innenwand (5) fest verbunden sind.

6. Heizeinheit nach Anspruch 5, **dadurch gekennzeichnet, daß** diese Wärmeübertragungselemente aus zwei Ringen (16, 17) bestehen, die voneinander beabstandet sind, mit der zweiten Innenwand (5) fest verbunden sind und rechtwinklig zu deren Achse angeordnet sind, wobei diese zwei Ringe (16, 17) von mehreren Löchern (21) durchbohrt sind und durch mehrere Metallstangen (20) miteinander verbunden sind, die voneinander beabstandet sind.

7. Heizeinheit nach Anspruch 6, **dadurch gekennzeichnet, daß** diese Metallstangen (20) eine gerippte Außenfläche aufweisen.

8. Heizeinheit nach einem der Ansprüche 6 und 7, **dadurch gekennzeichnet, daß** die zwei Ringe (16, 17), die mit der zweiten Innenwand (5) fest verbunden sind, aus Stahl bestehen.

9. Heizeinheit nach einem der Ansprüche 6 und 7, **dadurch gekennzeichnet, daß** die zwei Ringe (16, 17), die mit der zweiten Innenwand (5) fest verbunden sind, aus Kupfer bestehen.

10. Heizeinheit nach einem der Ansprüche 6 bis 9, **dadurch gekennzeichnet, daß** die Metallstangen (20) aus Kupfer bestehen.

11. Heizeinheit nach einem der obigen Ansprüche, **dadurch gekennzeichnet, daß** sie mindestens eine thermostatische Sonde (19) umfaßt, die im zweiten Ringraum (7) angeordnet ist.

12. Heizeinheit nach einem der obigen Ansprüche, **dadurch gekennzeichnet, daß** mehrere Öffnungen (22), die auf dem Umfang der ersten Innenwand (4) verteilt sind, den ersten Ringraum (6) und den zweiten Ringraum (7) in der Nähe der zweiten Endwand (3) verbinden.

13. Heizeinheit nach Anspruch 12, **dadurch gekennzeichnet, daß** rechtwinklig zur Achse des Behälters ein Ring (23) zwischen der röhrenförmigen Außenwand (1) und der ersten Innenwand (4) angeordnet ist, wobei dieser Ring (23), der von mehreren Löchern (24) durchbohrt ist, die auf seinem Umfang verteilt sind, auf einem Zwischenniveau zwischen der Einlaßöffnung (13) des Behälters und den Öffnungen (22) angeordnet ist, die in der ersten Innenwand (4) vorgesehen sind.

14. Heizeinheit nach einem der obigen Ansprüche, **dadurch gekennzeichnet, daß** zwischen der zweiten Innenwand (5) und der ersten Endwand (2) ein Raum vorgesehen ist, um den zweiten Ringraum (7) mit dem zentralen Kanal (8) zu verbinden.

15. Heizeinheit nach einem der obigen Ansprüche, **dadurch gekennzeichnet, daß** die Einlaßöffnung (13) des Behälters in der röhrenförmige Außenwand (1) vorgesehen ist.

16. Heizeinheit nach einem der obigen Ansprüche, **dadurch gekennzeichnet, daß** der Behälter mit Mitteln (29, 30) versehen ist, die seine Befestigung an einem Träger erlauben.

17. Heizeinheit nach einem der obigen Ansprüche, **dadurch gekennzeichnet, daß** zwei elektrische Tauchsieder (25) im zentralen Kanal (8) angeordnet sind.

18. Zentralheizungsanlage für Wärmetransportflüssigkeit, umfassend einen Rohrleitungskreislauf, an dem eine oder mehrere Heizkörper oder Konvektoren angeschlossen sind, mindestens eine Umlaufpumpe, mindestens eine Expansionsvorrichtung und mindestens eine Heizeinheit, wobei die Anlage mindestens ein Umgebungsthermostat umfaßt,
**dadurch gekennzeichnet, daß** mindestens eine Heizeinheit nach einem der obigen Ansprüche an diesen Kreislauf angeschlossen ist, die Anlage ein automatisches Steuergerät umfaßt, das geeignet ist, die Signale des oder der Umgebungsthermostate(s) und der thermostatischen Sonde(n) (19) der Heizeinheit(en) zu empfangen und die Ein- oder Abschaltung der Umlaufpumpe(n) und des oder der Tauschsieder(s) der Heizeinheit(en) zu steuern.

19. Zentralheizungsanlage nach Anspruch 18, **dadurch gekennzeichnet, daß** zwei oder mehr Heizeinheiten nach einem der Ansprüche 1 bis 17 in diesem Kreislauf parallelgeschaltet sind.

20. Zentralheizungsanlage nach einem der Ansprüche 18 und 19, **dadurch gekennzeichnet, daß** die Wärmetransportflüssigkeit Öl ist.

21. Zentralheizungsanlage nach Anspruch 20, **dadurch gekennzeichnet, daß** die Heizeinheit(en) geeignet sind, eine Wärmetransportflüssigkeit auf eine Temperatur von mehr als 100 °C zu erwärmen.

## Claims

1. Heating unit for heat-transfer fluid for a central heating installation, **characterised in that** it consists of a reservoir having a tubular external wall (1), a first end wall (2) and a second end wall (3), these walls (1, 2, 3) delimiting a substantially cylindrical space, a first tubular internal partition (4) and a second tubular internal partition (5), substantially concentric with the tubular external wall (1) being mounted in the reservoir, the second internal partition (5) having a diameter smaller than that of the first internal partition (4), a first annular space (5) being situated between the tubular external wall (1) and the first internal partition (4), a second annular space (7) being situated between the first internal partition (4) and the second internal partition (5), a central pipe (8) being situated inside the second internal partition (5), the second annular space (7) being in communication with the central channel (8) close to the first end wall (2) and in communication with the first annular space (6) close to the second end wall (3), the reservoir being provided with an inlet orifice (13) opening out in the first annular space (6) close to the first end wall (2), and an orifice (14), in the second end wall (3), opening out from the central pipe (8), at least one electric immersion heater (25) being mounted in the central pipe (8), at least one thermostatic sensor (19) being mounted in the reservoir.

2. Heating unit according to Claim 1, **characterised in that** the tubular external wall (1), the first and second end walls (2, 3) and the first internal partition (4) are made from steel.

3. Heating unit according to any one of the preceding claims, **characterised in that** the second internal partition (5) is made from steel.

4. Heating unit according to either one of Claims 1 and 2, **characterised in that** the second internal partition (5) is made from copper.

5. Heating unit according to any one of the preceding claims, **characterised in that** it comprises heat transfer elements situated in the said second annular space (7) and fixed to the said second internal partition (5).

6. Heating unit according to Claim 5, **characterised in that** the said heat transfer elements consist of two rings (16, 17) spaced apart from one another, fixed to the said second internal partition (5) and disposed perpendicular to the axis thereof, these two rings (16, 17) having several holes (21) in them and being connected together by means of several metallic bars (20), spaced apart from each other.

7. Heating unit according to Claim 6, **characterised in that** the said metallic bars (20) have a ribbed external surface.

8. Heating unit according to either one of Claims 6 and 7, **characterised in that** the said two rings (16, 17) fixed to the second internal partition (5) are made from steel.

9. Heating unit according to either of one of Claims 6 and 7, **characterised in that** the said two rings (16, 17) fixed to the second internal partition (5) are made from copper.

10. Heating unit according to any one of Claims 6 to 9, **characterised in that** the said metallic bars (20) are made from copper.

11. Heating unit according to any one of the preceding claims, **characterised in that** it comprises at least one thermostatic sensor (19) mounted in the said second annular space (7).

12. Heating unit according to any one of the preceding claims, **characterised in that** several openings (22) distributed over the periphery of the said first internal partition (4), close to the second end wall (3), put the first annular space (6) and the second annular space (7) in communication.

13. Heating unit according to Claim 12, **characterised in that**, perpendicular to the axis of the reservoir, a ring (23) is mounted between the tubular external wall (1) and the said first internal partition (4), this ring (23), with several holes (24) in it distributed along its periphery, being situated at a level intermediate between the inlet orifice (13) of the reservoir and the openings (22) which are provided in the said first internal partition (4).

14. Heating unit according to any one of the preceding claims, **characterised in that** a space is provided between the said second internal partition (5) and the first end wall (2), thus putting the second annular space (7) and the central pipe (8) in communication.

15. Heating unit according to any one of the preceding claims, **characterised in that** the said inlet orifice (13) of the reservoir is provided in the tubular external wall (1).

16. Heating unit according to any one of the preceding claims, **characterised in that** the reservoir is provided with means (29, 30) enabling it to be fixed to a support.

17. Heating unit according to any one of the preceding claims, **characterised in that** two electric immersion heaters (25) are mounted in the said central pipe (8).

18. Central heating installation with a heat-transfer fluid, comprising a pipework circuit in which there are connected one or more radiators or convectors, at least one circulation pump, at least one expansion device and at least one heating unit, the installation including at least one room thermostat, **characterised in that** at least one heating unit according to any one of the preceding claims is connected in the said circuit, the installation comprising an automated control station able to receive the signals from the room thermostat or thermostats and from the thermostatic sensor or sensors (19) of the heating unit or units and to control the start-up and stoppage of operation of the circulation pump or pumps and of the immersion heater or heaters of the heating unit or units.

19. Central heating installation according to Claim 18, **characterised in that** two or more heating units according to any one of Claims 1 to 17 are connected in parallel in the said circuit.

20. Central heating installation according to either one of Claims 18 and 19, **characterised in that** the heat-transfer fluid is oil.

21. Central heating installation according to Claim 20, **characterised in that** the heating unit or units are able to heat the heat-transfer fluid to a temperature above 100°C.
